# FASCICULE DE BREVET EUROPEEN

(11) **EP 1 941 222 B1**
(45) Date de publication et mention de la délivrance du brevet: **21.01.2009**
(21) Numéro de dépôt: 06808234.6
(22) Date de dépôt: 05.10.2006
(51) Int. Cl.: F25D 29/00

(54) **PROCÉDÉ ET DISPOSITIF DE COMMANDE D'UNE CELLULE DE REFROIDISSEMENT RAPIDE D'UN PRODUIT ISSU DE CUISSON EN VUE DE SA CONSERVATION**
VERFAHREN UND VORRICHTUNG ZUR STEUERUNG EINER ZELLE ZUM SCHNELLEN KÜHLEN EINES GEGARTEN PRODUKTS ZU DESSEN KONSERVIERUNG
METHOD AND DEVICE FOR CONTROLLING A CELL THAT IS USED FOR THE RAPID COOLING OF A COOKED PRODUCT IN ORDER TO PRESERVE IT

(30) Priorité: 05.10.2005 FR 0510183
(43) Date de publication de la demande: 09.07.2008
(73) Titulaire: Friginox, 89330 Villevallier (FR)
(72) Inventeur: VENANCIO, Rafaël, F-89100 Sens (FR)
(74) Mandataire: Fosse, Danièle
(86) Numéro de dépôt international: PCT/FR2006/002242
(87) Numéro de publication internationale: WO 2007/039685

(56) Documents cités:
- FR-A- 2 849 579
- PATENT ABSTRACTS OF JAPAN vol. 2000, no. 12, 3 janvier 2001 (2001-01-03) -& JP 2000 249447 A (ORION MACH CO LTD), 14 septembre 2000 (2000-09-14)
- PATENT ABSTRACTS OF JAPAN vol. 2000, no. 20, 10 juillet 2001 (2001-07-10) -& JP 2001 082853 A (SANYO ELECTRIC CO LTD), 30 mars 2001 (2001-03-30)
- PATENT ABSTRACTS OF JAPAN vol. 1995, no. 03, 28 avril 1995 (1995-04-28) -& JP 06 341747 A (HOSHIZAKI ELECTRIC CO LTD), 13 décembre 1994 (1994-12-13)
- PATENT ABSTRACTS OF JAPAN vol. 2000, no. 07, 29 septembre 2000 (2000-09-29) -& JP 2000 121223 A (SANYO ELECTRIC CO LTD), 28 avril 2000 (2000-04-28)
- PATENT ABSTRACTS OF JAPAN vol. 017, no. 284 (M-1421), 31 mai 1993 (1993-05-31) -& JP 05 010643 A (ORION MACH CO LTD), 19 janvier 1993 (1993-01-19)

## Description

La présente invention concerne un procédé de commande du refroidissement rapide d'une cellule de refroidissement rapide destinée à être utilisée dans la restauration commerciale, la restauration collective et l'agro-alimentaire ainsi qu'un dispositif pour sa mise en oeuvre. Un procédé et un dispositif selon les préambules respectifs des revendications 1 et 17 sont connus par exemple du document JP-A-2000 249 447.

Dans la restauration commerciale ou collective, il est utile de pouvoir préparer à l'avance les plats puis de les refroidir rapidement afin de les stocker en vue de leur utilisation ultérieure, de quelques heures à plusieurs jours plus tard, par simple réchauffage. On peut ainsi mieux gérer les temps de préparation. Toutefois, lors de la préparation de produits alimentaires, il est indispensable de respecter toutes les réglementations sanitaires de sorte qu les produits obtenus présentent toutes les qualités requises permettant leur commercialisation sans danger.

Ainsi, l'objectif du refroidissement rapide est d'éviter que les produits alimentaires après cuisson restent à une température favorisant la multiplication des micro-organismes responsables d'intoxication alimentaire, pendant une durée trop importante. En particulier, des réglementations, recommandations ou guides de bonnes pratiques spécifient la durée à ne pas dépasser entre une température à coeur de départ et une température à coeur d'arrivée. Ainsi, la réglementation française de 1997 stipule une durée maximum de 2 heures entre +63°C et +10°C à coeur tandis qu'aux USA, il est fait référence à une durée maximum de 4 heures entre +60°C et +4°C.

Ce refroidissement rapide est généralement effectué dans des cellules de refroidissement rapide constituées d'équipements frigorifique spécialement conçus pour refroidir rapidement des aliments chauds, immédiatement après la cuisson. On connaît également des cellules de surgélation rapide qui sont constitués d'équipements frigorifique spécialement conçus pour congeler rapidement des aliments chauds, immédiatement après la cuisson. Les cellules de surgélation rapide peuvent également fonctionner comme des cellules de refroidissement rapide.

Les cellules de refroidissement/surgélation rapide sont composées principalement d'une enceinte isotherme, d'un puissant dispositif de circulation de l'air intérieur, d'un équipement de production du froid avec son échangeur thermique placé à l'intérieur de l'enceinte isotherme et d'un dispositif de commande, le plus souvent de type électronique, gérant l'ensemble.

Cependant, la technique du refroidissement rapide est contrainte par deux objectifs contradictoires. Le premier est quantitatif et consiste à refroidir le produit alimentaire entre deux valeurs de températures à coeur, dans une durée maximale dans un objectif de sécurité alimentaire. Ceci peut nécessiter de produire de basses températures d'air, très inférieures à 0°C.

Le deuxième est qualitatif et consiste à éviter la congélation en surface du produit alimentaire à refroidir afin d'éviter une modification dangereuse de structure altérant sa qualité. Ceci implique d'empêcher une température d'air trop basse et/ou pendant une durée trop importante. Un risque de congélation en surface du produit existe dès que la température de l'air sur le produit est inférieure à -2°C.

Par conséquent, pour réaliser l'objectif de sécurité alimentaire, une basse température d'air est nécessaire lors de l'utilisation d'une cellule à sa capacité nominale ou lorsque de courtes durées de refroidissement sont requises ou pour atteindre une température à coeur finale proche de 0°C ou pour des produits de forte épaisseur ou pour des produits pourvus d'un emballage défavorable pour l 'échange de chaleur. Mais dans l'usage quotidien, il est fréquemment inutile de produire une basse température d'air pour réaliser cet objectif. C'est ainsi le cas lors du chargement d'une faible quantité de produit dans l'appareil ou du chargement d'un produit facile à refroidir ou pour atteindre une température à coeur finale très supérieure à 0°C ou lorsque une longue durée de refroidissement est admissible. La cellule est alors dans une situation de surpuissance. La conséquence est une très rapide baisse de la température de l'air, bien plus rapide que celle de la température à coeur. Au final, le produit est refroidi en un temps beaucoup plus court que la durée maximale requise mais il est partiellement congelé en surface.

L'équipement de production du froid peut également conduire à une situation de surpuissance, produisant les mêmes effets que le faible chargement de l'appareil. Ceci en raison de la puissance de l'équipement de production du froid supérieure à celle nécessaire pour refroidir la capacité nominale de l'appareil, à la suite d'un choix volontaire ou d'une mauvaise évaluation des caractéristiques de l'installation ou encore à la suite d'une variation de puissance de l'équipement de production du froid entre l'été et l'hiver. Un équipement sélectionné pour un été exceptionnellement chaud sera bien plus puissant en période d'hiver, en raison des faibles températures extérieures.

Ce phénomène de congélation en surface des produits est une des problématiques majeures des cellules de refroidissement rapide.

A l'heure actuelle, il est d'usage d'employer une ou plusieurs sondes à piquer insérées dans le produit alimentaire pendant toute la phase de refroidissement rapide. Cette/ces sondes mesurent en continu la température à coeur du produit et déterminent l'arrivée à la température à coeur finale désirée. Une fois arrivé à la température à coeur finale, le dispositif de commande commute l'appareil dans une position de maintien à une température positive (au-dessus de 0°C) ou arrête l'appareil. La mesure directe de la température à coeur du produit permet d'interrompre la phase de refroidissement rapide au bon moment, quels que soient les caractéristiques du produit ou de l'appareil. Toutefois, cette/ces sondes à piquer permettent uniquement la maîtrise de l'objectif de sécurité alimentaire. Aujourd'hui encore, un certain nombre de fabriquant de cellule de refroidissément/surgélation rapide se contente de cet objectif.

Aussi, en complément de la/des sondes à piquer, des dispositifs de commande ont été développés depuis de nombreuses années afin de réduire le risque de congélation en surface. Ces dispositifs de commande possèdent des fonctions programmées permettant :
- une limitation de la température d'air pendant toute la durée du refroidissement, la température de l'air ne pouvant descendre en dessous d'une valeur déterminée, une commutation étant aussi possible entre plusieurs limitations de température d'air au cours du refroidissement, en se basant sur le franchissement d'un ou plusieurs seuils sur la température d'air et/ou sur la température à coeur et/ou le temps écoulé depuis le début du refroidissement ;
- une réduction de la circulation d'air à l'intérieur de l'appareil, cette réduction de la circulation d'air étant permanente tout au long du refroidissement ou activable pendant son déroulement, suivant le même principe que la limitation de température d'air.

Le demandeur, la société Friginox a développé le premier, dès 1987, un système permettant de réduire le risque de congélation en surface du produit en utilisant une sonde à piquer multi-point permettant de mesurer la température du produit à différentes profondeurs. Une limitation de température d'air à une température négative est active dès le début du cycle de refroidissement rapide. Lorsque la température à coeur atteint une valeur prédéterminée, la limitation de température d'air est modifiée à une valeur de 0°C. Depuis, d'autres constructeurs ont adoptés ce principe ou des principes similaires. Cet ensemble sonde à piquer et dispositif de commande est communément dénommé dispositif de pilotage automatique.

Cependant, une unique valeur de limitation de température d'air et/ou une réduction de la circulation d'air et/ou des seuils permettant de les commuter, ne peut convenir en raison du grand nombre de paramètres influençant le refroidissement rapide (caractéristiques du produit alimentaire, de l'emballage, la durée maximale entre la température à coeur de début et de fin du refroidissement, la température à coeur du produit en fin de refroidissement, la température du flux d'air sur le produit, la vitesse du flux d'air sur le produit, etc..). De nouvelles valeurs ou de nouveaux seuils doivent donc être déterminés par expérimentation, pour chaque situation différente. Ceci représente un nombre infini de combinaison et une perte de temps importante lors du passage d'un type de produit à un autre.

De manière à contourner cette difficulté, on a proposé trois solutions. La première solution consiste à proposer une valeur fixe. Ainsi, on utilise des valeurs types mémorisées dans le dispositif de commande. Les valeurs de limitations de température d'air, de réduction de la circulation d'air et de seuils de commutations sont déterminées par expérimentation préalable. Les différentes valeurs sont souvent modifiables, mais difficilement pour un utilisateur quotidien de l'appareil. Ceci est forcément un compromis qui privilégie l'objectif de sécurité alimentaire au détriment du risque de congélation en surface du produit. En conséquence, on échoue fréquemment dans l'obtention de l'objectif qualitatif, à savoir éviter la congélation de la surface du produit.

Une autre solution propose une touche de limitation de la température de l'air proche de 0°C ou de réduction de la circulation d'air. L'utilisateur sélectionne alors sur le tableau de commande, par appui sur une touche, un fonctionnement de l'appareil avec une limitation de température d'air proche de 0°C ou une réduction de la circulation d'air. Par conséquent, l'utilisateur doit apprécier la masse de produit alimentaire, le comportement thermique du produit alimentaire, de l'emballage et de la cellule de refroidissement pour prendre une décision. Si cette limitation de la température de l'air proche de 0°C ou une faible circulation d'air sont sélectionnés alors qu'un produit difficile à refroidir est dans l'appareil, la durée de refroidissement va excéder la durée maximale requise. On peut aboutir alors à un échec de l'objectif de sécurité alimentaire du refroidissement rapide.

La dernière solution consiste en ce que l'utilisateur sélectionne sur le tableau de commande, par appui sur des touches, un programme (parmi un ensemble de programmes) dans lequel est mémorisé une ou plusieurs séquences de valeurs de limitation de température de l'air et/ou de réduction de la circulation d'air et leurs seuils de commutation. Par conséquent, intervient encore ici la décision de l'utilisateur qui doit apprécier la masse de produit alimentaire, le comportement thermique du produit alimentaire, de l'emballage et de la cellule de refroidissement. Une mauvaise appréciation de l'utilisateur aboutira soit à une congélation en surface du produit soit à une durée de refroidissement supérieure à la durée maximale requise. Cette solution peut alors conduire soit à l'échec de l'objectif de sécurité alimentaire, soit à l'échec de l'objectif qualitatif.

Aucun de ces dispositifs de commande ne permet de résoudre correctement le risque de congélation du produit car ils sont tous basés sur l'estimation humaine de phénomènes d'une extrême complexité.

La présente invention a donc pour but de proposer un procédé de commande des moyens de refroidissement d'une cellule de refroidissement rapide permettant de réaliser une durée de refroidissement inférieure ou égale à la durée maximale requise, avec une température d'air au sein de l'enceinte la moins froide possible, sans aucune action ou décision de la part de l'utilisateur, quel que soit le produit, sa structure, la masse de produit dans l'appareil, l'épaisseur du produit, l'emballage du produit, la capacité de l'appareil, etc. La présente invention, par rapport à tous les dispositifs de commandes actuels, assure donc la qualité du produit (non congélation du produit en surface) et corrige ce qui n'est pas réalisé par le dispositif de commande dénommé pilotage automatique.

A cet effet, l'invention a pour objet un procédé de commande d'une cellule de refroidissement rapide d'un produit issu de cuisson en vue de sa conservation, composée principalement d'une, enceinte isotherme, d'un dispositif de circulation de l'air intérieur, d'un équipement de production du froid avec son échangeur thermique placé, en général, à l'intérieur de l'enceinte isotherme et d'au moins une sonde à piquer insérable au coeur du produit, caractérisé en ce qu'on effectue un relevé périodique de la température à coeur du produit à refroidir et de la température de l'air ambiant dans l'enceinte, et en ce qu'à partir desdites mesures de température, on détermine une valeur de consigne de la température de l'air ambiant au sein de l'enceinte, quel que soit le type de produit, sa structure, la masse de produit dans l'appareil, l'épaisseur du produit, l'emballage du produit ainsi que la capacité de l'appareil, cette valeur de consigne de la température de l'air ambiant au sein de l'enceinte servant à commander l'équipement de production du froid jusqu'à la fin du cycle de refroidissement pour atteindre une température à coeur en fin de cycle inférieure à une température à coeur finale prédéterminée selon une durée de cycle inférieure ou égale à une durée de cycle maximale prédéterminée.

Ainsi de manière avantageuse, le procédé de commande selon l'invention permet de déterminer une valeur de consigne de la température de l'air au sein de l'enceinte permettant de maîtriser les conditions de refroidissement rapide du produit dans la durée maximale prédéterminée en réduisant au minimum le risque de congélation de la surface du produit quel que soit le produit, l'emballage du produit, la masse du Produit dans la cellule de refroidissement, la capacité de la cellule, le remplissage effectif de la cellule.

Le procédé de commande selon l'invention permet donc un refroidissement s'auto adaptant automatiquement au produit à refroidir, quel que soit le produit, l'emballage du produit, la masse du produit dans la cellule de refroidissement, la capacité de la cellule, le remplissage effectif de la cellule et donc, c'est-à-dire, indépendamment du type de produit, de l'emballage du produit, de la masse du produit dans la cellule de refroidissement, de la capacité de la cellule, et du remplissage effectif de la cellule.

De préférence, la valeur de consigne de la température de l'air ambiant au sein de l'enceinte est aussi proche que possible de 0°C.

En particulier, le procédé de commande selon l'invention permet avantageusement le fonctionnement de cellules de refroidissement même à faible capacité.

La valeur de consigne de la température de l'air pouvant être appelée également, la limitation de la température de l'air dans l'enceinte est auto adaptée selon le procédé de l'invention quel que soit le type de produit, d'emballage, de masse totale de produit dans la cellule, de variation de puissance frigorifique entre l'été et l'hiver. Cette valeur de consigne de la température d'air correspond à la température à laquelle le compresseur frigorifique des moyens de refroidissement par exemple s'arrêtera et se mettre en route.

De manière avantageuse, après chaque mesure de température de l'air et de température à coeur, on traite lesdites valeurs mesurées de manière à déterminer :
- l'écart entre la température à coeur mesurée et la température de l'air mesurée dans l'enceinte,
- l'heure calculée (prédite) d'arrivée à la température à coeur finale prédéterminée, à partir de températures à coeur mesurées en fonction du temps,
- une valeur moyenne de l'heure calculée d'arrivée à la température à coeur finale prédéterminée,
- la pente de la variation de l'heure calculée d'arrivée à la température à coeur finale prédéterminée, et
- l'écart entre la température à coeur et la température de l'air à l'heure d'arrivée maximale calculée, calculé à partir de l'écart entre la température à coeur mesurée et la température de l'air mesurée dans l'enceinte en fonction du temps.

De manière optionnelle, il est également possible de prévoir de déterminer la pente de la variation de la température mesurée de l'air dans l'enceinte, et la stabilité de ladite pente.

Ces mesures de températures instantanées ainsi que ces valeurs déterminées à partir du traitement des mesures de températures effectuées permettent avantageusement de constituer des valeurs utilisables dans le processus de détermination de la valeur de consigne de la température de l'air de l'enceinte.

De préférence, le relevé périodique des températures est effectué toutes les minutes.

De manière avantageuse, avant le début du cycle de refroidissement on prédétermine une valeur de température à coeur de début de cycle du produit à refroidir et une valeur de température à coeur finale dudit produit prédéterminée ainsi qu'une durée de cycle maximale pour passer de l'une à l'autre de ces températures et donc une heure d'arrivée maximale calculée pour atteindre la température à coeur finale prédéterminée.

Le procédé de commande selon l'invention présente, dès le début du cycle de refroidissement, les étapes suivantes de détermination de la valeur de consigne de la température de l'air ambiant à chaque relevé des températures à coeur et des températures de l'air de l'enceinte.

Tout d'abord, on compare la valeur de la température de l'air mesurée Ta avec une valeur de référence de la température de l'air, Tar. Tant que la température mesurée de l'air Ta est supérieure à cette valeur de référence de la température Tar, on réitère la comparaison entre la température de l'air mesurée et la valeur de référence de la température de l'air à chaque nouveau relevé des températures. De préférence, la valeur de référence de la température de l'air ambiant Tar est 0°C.

Lorsque la température de l'air mesurée Ta est inférieure à la valeur de référence de la température de l'air Tar, on passe à l'étape suivante qui consiste à comparer l'heure calculée d'arrivée à la température à coeur finale prédéterminée à l'heure d'arrivée maximale calculée. Tant que l'heure calculée d'arrivée à la température à coeur finale prédéterminée est supérieure à l'heure d'arrivée maximale calculée, on réitère la comparaison à chaque nouveau relevé de températures jusqu'à ce que l'heure calculée d'arrivée à la température à coeur finale prédéterminée soit inférieure à l'heure d'arrivée maximale calculée.

Dès que cette comparaison est validée, on compare la pente de la variation de l'heure calculée d'arrivée à la température à coeur finale prédéterminée à une valeur de seuil prédéfinie.

Toutefois, si l'heure calculée d'arrivée à la température à coeur finale prédéterminée est très inférieure à l'heure d'arrivée maximale calculée, on détermine la valeur de consigne de la température de l'air à 0°C et on poursuit le cycle à cette valeur de consigne jusqu'à ce que la température à coeur du produit soit inférieure à la température à coeur finale prédéterminée.

Si la pente de la variation de l'heure calculée d'arrivée à la température à coeur finale prédéterminée n'est pas supérieure à la valeur de seuil prédéfinie, alors il s'ensuit que la pente est trop importante et que, dans ce cas, l'heure calculée d'arrivée à la température à coeur finale prédéterminée sera bien inférieure à l'heure d'arrivée maximale calculée, ce qui permet de fixer dès à présent la valeur de consigne de la température de l'air à 0°C et de poursuivre ainsi le cycle à cette valeur de consigne jusqu'à ce que la température à coeur du produit soit inférieure à la température à coeur finale prédéterminée.

Si lors de la comparaison, il s'avère que la pente de la variation de l'heure calculée d'arrivée à la température à coeur finale prédéterminée est supérieure à la valeur de seuil prédéfinie et que la température de l'air mesurée est inférieure à une valeur prédéterminée fixe bien inférieure à 0°C, telle que par exemple -20°C, on détermine la valeur de consigne de la température de l'air à ladite valeur prédéterminée fixe (-20°C) puis on détermine la valeur de consigne de la température de l'air à 0°C lorsque la température à coeur mesurée atteint une valeur prédéterminée fixe telle que par exemple 15°C.

Cependant, si lors de la comparaison, il s'avère que la pente de la variation de l'heure calculée d'arrivée à la température à coeur finale prédéterminée est supérieure à la valeur de seuil prédéfinie, on compare alors l'heure calculée d'arrivée à la température à coeur finale prédéterminée à la valeur moyenne de l'heure calculée d'arrivée à la température à coeur finale prédéterminée plus ou moins une valeur de tolérance de stabilisation de l'heure calculée d'arrivée à la température à coeur finale prédéterminée, cette valeur de tolérance étant préalablement définie.

Tant que l'heure calculée d'arrivée à la température à coeur finale prédéterminée n'est pas supérieure à la valeur moyenne de l'heure calculée d'arrivée à la température à coeur finale prédéterminée moins la valeur de tolérance de stabilisation et inférieure à la valeur moyenne de l'heure calculée d'arrivée à la température à coeur finale prédéterminée plus la valeur de tolérance de stabilisation, la comparaison est renouvelée à chaque nouveau relevé de températures.

Après chaque mesure de température de l'air et de température à coeur, on peut traiter lesdites valeurs mesurées de manière à déterminer également, de manière optionnelle, la pente de la variation de la température de l'air mesurée dans l'enceinte, et la stabilité de ladite pente, et en ce que une fois la stabilité de la pente de la variation de l'heure calculée d'arrivée à la température à coeur finale prédéterminée constatée, on peut déterminer que la pente de variation de la température de l'air mesurée décroît régulièrement. Tant que cette stabilité de la pente de températures de l'air de l'enceinte n'est pas atteinte, on peut réitérer cette étape.

On détermine ensuite la température de l'air de l'enceinte lorsqu'on atteint la température à coeur finale prédéterminée comme étant la température à coeur finale prédéterminée moins l'écart prédit entre la température à coeur et la température de l'air à l'heure d'arrivée maximale calculée.

On compare ensuite cette température de l'air de l'enceinte lorsqu'on atteint la température à coeur finale prédéterminée à la température de l'air mesurée de l'enceinte. Si ladite température n'est pas supérieure ou égale à la température de l'air mesurée de l'enceinte, on renouvelle les étapes depuis celle de détermination de la stabilité de la pente de la variation de température de l'air ambiant pour chaque nouveau relevé de températures de l'air et à coeur.

Si la température de l'air de l'enceinte lorsqu'on atteint la température à coeur finale prédéterminée est trouvée égale ou supérieure à celle de l'air mesurée de l'enceinte, elle constitue la valeur de consigne de la température de l'air de l'enceinte servant de base à la commande des moyens de refroidissement pour la poursuite du cycle de refroidissement jusqu'à ce que la température à coeur mesurée soit inférieure à la température à coeur finale prédéterminée.

Si la valeur de consigne de la température de l'air servant de base à la commande des moyens de refroidissement pour la poursuite du cycle de refroidissement est calculée supérieure à 0°C, ladite valeur de consigne est considérée égale à 0°C. Cette valeur de consigne ne peut jamais être supérieure à 0°C.

Selon une variante du procédé selon l'invention, il est également possible en début de cycle de réajuster la durée maximale du refroidissement en fonction de la température réelle du produit lors du chargement dans la cellule.

Ainsi, au début du cycle de refroidissement lors du premier relevé de températures, la durée maximale du cycle prédéfinie est initialisée à zéro. On compare alors la température à coeur mesurée avec la température à coeur de début de cycle prédéfinie.

Si la température à coeur mesurée est supérieure ou égale à la température à coeur de début de cycle prédéfinie, alors la durée maximale de cycle est égale à la durée de cycle prédéfinie.

Si la température à coeur mesurée n'est pas supérieure ou égale à la température à coeur de début de cycle prédéfinie, alors la durée maximale du cycle est définie comme étant le rapport du produit de la durée de cycle prédéfinie avec la température à coeur mesurée moins la température à coeur de fin de cycle prédéfinie sur la température à coeur de début de cycle moins la température à coeur de fin de cycle prédéfinie.

On peut donc considérer que le procédé de commande des moyens de refroidissement conduit à une « analyse » du produit à refroidir.

La présente invention a également pour objet un dispositif de commande d'une cellule de refroidissement rapide d'un produit issu de cuisson en vue de sa conservation, composée principalement d'une enceinte isotherme, d'un dispositif de circulation de l'air intérieur, d'un équipement de production du froid avec son échangeur thermique placé à l'intérieur de l'enceinte isotherme et d'au moins une sonde à piquer insérable au coeur du produit, caractérisé en ce qu'il comporte des moyens de mesure périodique de la température à coeur du produit et de la température de l'air dans l'enceinte, des moyens de mémorisation desdites mesures de température, des moyens de traitement desdites mesures de températures permettant de déterminer une valeur de consigne de la température de l'air de l'enceinte, cette valeur de consigne de la température de l'air de l'enceinte servant à commander automatiquement l'équipement de production du froid jusqu'à la fin du cycle de refroidissement pour atteindre une température à coeur en fin de cycle inférieure à une température à coeur finale prédéterminée selon une durée de cycle inférieure ou égale à une durée de cycle maximale prédéterminée.

De préférence, les moyens de traitement des températures relevées comprennent des moyens de calcul permettant à partir des mesures relevées de déterminer l'écart entre la température à coeur mesurée et la température mesurée de l'air de l'enceinte, l'heure calculée (prédite) d'arrivée à la température à coeur finale prédéterminée, à partir de températures à coeur mesurées en fonction du temps, une valeur moyenne de l'heure calculée d'arrivée à la température à coeur finale prédéterminée, la pente de la variation de l'heure d'arrivée à la température à coeur finale prédéterminée, et l'écart entre la température à coeur et la température de l'air à l'heure d'arrivée maximale calculée, calculé à partir de l'écart entre la température à coeur mesurée et la température mesurée de l'air de l'enceinte en fonction du temps.

De manière facultative, les moyens de traitement des températures relevées comprennent des moyens de calcul permettant à partir des mesures relevées de déterminer la pente de la variation de la température de l'air et la stabilité de ladite pente.

Les moyens de traitement comportent en outre des moyens de comparaison desdites mesures de températures relevées, desdits calculs effectués à partir desdites températures relevées et de valeurs prédéfinies. Les moyens de calcul peuvent avantageusement comporter des régressions mathématiques. Ainsi, on peut utiliser par exemple une régression exponentielle de la température à coeur mesurée en fonction du temps afin de déterminer l'heure calculée d'arrivée à la température à coeur finale prédéterminée, et une régression linéaire de l'écart entre la température à coeur mesuré et la température de l'air mesurée de l'énceinte en fonction du temps afin de déterminer l'écart entre la température à coeur et la température de l'air à l'heure d'arrivée maximale calculée.

L'invention concerne donc également une cellule de refroidissement rapide d'un produit issu de cuisson en vue de sa conservation, composée principalement d'une enceinte isotherme, d'un dispositif de circulation de l'air intérieur, d'un équipement de production du froid avec son échangeur thermique placé à l'intérieur de l'enceinte isotherme et d'une ou plusieurs sonde(s) à piquer insérable(s) au coeur du produit, comportant des moyens propres à mettre en oeuvre le procédé selon l'invention.

L'invention concerne également un produit informatique correspondant, c'est-à-dire le produit qui peut être chargé directement dans la mémoire d'un ordinateur et qui comprend des parties de logiciel mettant en oeuvre le procédé selon l'invention lorsque le produit est conçu pour fonctionner sur un ordinateur, faisant notamment partie du dispositif de commande de la cellule de refroidissement.

On décrira maintenant l'invention plus en détail en référence à un dessin dans lequel la figure unique représente un diagramme de l'évolution de la température de l'air ambiant au sein d'une cellule de refroidissement gérée selon le procédé de commande de la présente invention dénommé pilotage auto adaptatif et au sein d'une cellule gérée par le dispositif de commande communément dénommé dispositif de pilotage automatique.

La cellule de refroidissement représentée dans l'exemple fonctionne à faible capacité, c'est-à-dire que le chargement de la cellule représente ¼ de la charge nominale, ici 13 kg.

Comme cela est visible, la durée de cycle maximale pour effectuer le refroidissement rapide est fixée à 110 min. On peut voir que la durée de refroidissement en commande automatique est de 86 minutes et la température de l'air ambiant est autorisée à descendre jusqu'à -18°C (courbe 1).

Le procédé de commande selon l'invention permet de déterminer une valeur de consigne de la température de l'air ambiant à -5°C, environ 30 min après la mise en route de la cellule de refroidissement et cette valeur est respectée par la régulation automatique du compresseur jusqu'à la fin du cycle de refroidissement qui est ici de 91 min (courbe 2).

## Revendications

1. Procédé de commande d'une cellule de refroidissement rapide d'un produit issu de cuisson en vue de sa conservation, composée principalement d'une enceinte isotherme, d'un dispositif de circulation de l'air intérieur, d'un équipement de production du froid avec son échangeur thermique placé, en général, à l'intérieur de l'enceinte isotherme et d'au moins une sonde à piquer insérable au coeur du produit, **caractérisé en ce qu'**on effectue un relevé périodique de la température à coeur du produit à refroidir et de la température de l'air ambiant dans l'enceinte, est **en ce qu'**à partir desdites mesures de température, on détermine une valeur de consigne de la température de l'air ambiant au sein de l'enceinte quel que soit le type de produit, sa structure, la masse de produit dans l'appareil, l'épaisseur du produit, l'emballage du produit ainsi que la capacité de l'appareil, cette valeur de consigne de la température de l'air ambiant au sein de l'enceinte servant à commander l'équipement de production du froid jusqu'à la fin du cycle de refroidissement pour atteindre une température à coeur en fin de cycle inférieure à une température à coeur finale prédéterminée selon une durée de cycle inférieure ou égale à une durée de cycle maximale prédéterminée.

2. Procédé selon la revendication 1,
**caractérisé en ce que** la valeur de consigne de la température de l'air ambiant au sein de l'enceinte est aussi proche que possible de 0°C.

3. Procédé selon l'une des revendications 1 et 2,
**caractérisé en ce que**, après chaque mesure de température de l'air et de température à coeur, on traite lesdites valeurs mesurées de manière à déterminer :
- l'écart entre la température à coeur mesurée et la température de l'air mesurée dans l'enceinte,
- l'heure calculée (prédite) d'arrivée à la température à coeur finale prédéterminée, à partir de températures à coeur mesurées en fonction du temps,
- une valeur moyenne de l'heure calculée d'arrivée à la température à coeur finale prédéterminée,
- la pente de la variation de l'heure d'arrivée calculée à la température à coeur finale prédéterminée,
et
- l'écart entre la température à coeur et la température de l'air à l'heure d'arrivée maximale calculée, calculé à partir de l'écart entre la température à coeur mesurée et la température de l'air mesurée de l'enceinte en fonction du temps.

4. Procédé selon la revendication 3,
**caractérisé en ce que**, après chaque mesure de température de l'air et de température à coeur, on traite lesdites valeurs mesurées de manière à déterminer également la pente de la variation de la température mesurée de l'air dans l'enceinte, et la stabilité de ladite pente.

5. Procédé selon l'une des revendications 1 à 4,
**caractérisé en ce que**, avant le début du cycle de refroidissement, on prédétermine une valeur de température à coeur de début de cycle du produit à refroidir et une valeur de température à coeur finale dudit produit ainsi qu'une durée de cycle maximale pour passer de l'une à l'autre de ces températures et ainsi l'heure d'arrivée maximale calculée de la température à coeur à la valeur de température à coeur finale prédéterminée.

6. Procédé selon la revendication 5,
**caractérisé en ce que**, à chaque mesure de la température de l'air, on compare ladite température de l'air (Ta) mesurée avec une valeur de référence (Tar) prédéfinie, de préférence égale à 0°, jusqu'à ce que la température de l'air mesurée (Ta) soit inférieure à la valeur de référence (Tar).

7. Procédé selon la revendication 6,
**caractérisé en ce qu'**une fois la température de l'air mesurée (Ta) inférieure à la valeur de référence de l'air (Tar), on compare l'heure calculée d'arrivée à la température à coeur finale prédéterminée à l'heure d'arrivée maximale calculée.

8. Procédé selon la revendication 7,
**caractérisé en ce que**, si l'heure calculée d'arrivée à la température à coeur finale prédéterminée est très inférieure à l'heure d'arrivée maximale calculée, on détermine la valeur de consigne de la température de l'air à 0°C et on poursuit le cycle à cette valeur de consigne jusqu'à ce que la température à coeur du produit soit inférieure à la température à coeur finale prédéterminée.

9. Procédé selon la revendication 7,
**caractérisée en ce que**, dès que l'heure calculée d'arrivée à la température à coeur finale prédéterminée est inférieure à l'heure d'arrivée maximale calculée, on compare la pente de la variation de l'heure calculée d'arrivée à la température à coeur finale prédéterminée à une valeur de seuil prédéfinie.

10. Procédé selon la revendication 9,
**caractérisé en ce que**, lorsque la pente de la variation de l'heure calculée d'arrivée à la température à coeur finale prédéterminée n'est pas supérieure à la valeur de seuil prédéfinie, on détermine la valeur de consigne de la température de l'air à 0°C et on poursuit le cycle à cette valeur de consigne jusqu'à ce que la température à coeur du produit soit inférieure à la température à coeur finale prédéterminée.

11. Procédé selon la revendication 9,
**caractérisé en ce que**, lorsque la pente de la variation de l'heure calculée d'arrivée à la température à coeur finale prédéterminée est supérieure à la valeur de seuil prédéfinie et que la température de l'air mesurée est inférieure à une valeur prédéterminée fixe bien inférieure à 0°C, on détermine la valeur de consigne de la température de l'air à ladite valeur prédéterminée fixe puis on détermine la valeur de consigne de la température de l'air à 0°C lorsque la température à coeur mesurée atteint une valeur prédéterminée fixe.

12. Procédé selon la revendication 9,
**caractérisé en ce que,** lorsque la pente de la variation de l'heure calculée d'arrivée à la température à coeur finale prédéterminée est supérieure à la valeur de seuil prédéfinie, on compare alors l'heure calculée d'arrivée à la température à coeur finale prédéterminée à la valeur moyenne de l'heure calculée d'arrivée à la température à coeur finale prédéterminée plus ou moins une valeur de tolérance de stabilisation de l'heure calculée d'arrivée à la température à coeur finale prédéterminée, cette valeur de tolérance étant préalablement définie.

13. Procédé selon la revendication 12,
**caractérisé en ce qu'**après chaque mesure de température de l'air et de température à coeur, on peut traiter lesdites valeurs mesurées de manière à déterminer également la pente de la variation de la température de l'air mesurée dans l'enceinte, et la stabilité de ladite pente, et **en ce que** une fois la stabilité de la pente de la variation de l'heure calculée d'arrivée à la température à coeur finale prédéterminée constatée, on peut déterminer que la pente de variation de la température de l'air mesurée décroît régulièrement.

14. Procédé selon l'une des revendications 12 ou 13,
**caractérisé en ce que**, on détermine la température de l'air dans l'enceinte lorsqu'on atteint la température à coeur finale prédéterminée, comme étant la température à coeur finale prédéterminée moins l'écart prédit entre la température à coeur et la température de l'air à l'heure d'arrivée maximale calculée, on compare cette température de l'air dans l'enceinte lorsqu'on atteint la température à coeur finale prédéterminée à la température de l'air mesurée dans l'enceinte, et lorsque ladite température de l'air lorsqu'on atteint la température à coeur finale prédéterminée est égale ou supérieure à la température de l'air mesurée dans l'enceinte, elle constitue la valeur de consigne de la température de l'air servant de base à la commande des moyens de refroidissement pour la poursuite du cycle de refroidissement jusqu'à ce que la température à coeur mesurée soit inférieure à la température à coeur finale prédéterminée.

15. Procédé selon la revendication 14,
**caractérisé en ce que**, lorsque la valeur de consigne de la température de l'air servant de base à la commande des moyens de refroidissement pour la poursuite du cycle de refroidissement est calculée supérieure à 0°C, ladite valeur de consigne est considérée égale à 0°C.

16. Procédé selon l'une des revendications 5 à 15,
**caractérisé en ce que**, en début de cycle, on réajuste la durée maximale du refroidissement en fonction de la température réelle du produit lors du chargement dans la cellule, lors du premier relevé de températures, la durée maximale du cycle prédéfinie étant initialisée à zéro et on compare alors la température à coeur mesurée avec la température à coeur de début de cycle prédéfinie.

17. Dispositif de commande d'une cellule de refroidissement rapide d'un produit issu de cuisson en vue de sa conservation, composée principalement d'une enceinte isotherme, d'un dispositif de circulation de l'air intérieur, d'un équipement de production du froid avec son échangeur thermique placé à l'intérieur de l'enceinte isotherme et d'une ou plusieurs sonde(s) à piquer insérable(s) au coeur du produits,
**caractérisé en ce qu'**il comporte des moyens de mesure périodique de la température à coeur du produit et de la température de l'air dans l'enceinte, des moyens de mémorisation desdites mesures de température, des moyens de traitement desdites mesures de températures permettant dé déterminer une valeur de consigne de la température de l'air, cette valeur de consigne de la température de l'air servant à commander automatiquement l'équipement de production du froid jusqu'à la fin du cycle de refroidissement pour atteindre une température à coeur en fin de cycle inférieure à une température à coeur finale prédéterminée selon une durée de cycle inférieure ou égale à une durée de cycle maximale prédéterminée.

18. Dispositif selon la revendication 17,
**caractérisé en ce que** les moyens de traitement des températures relevées comprennent des moyens de calcul permettant à partir des mesures relevées de déterminer l'écart entre la température à coeur mesurée et la température de l'air mesurée de l'enceinte, l'heure calculée (prédite) d'arrivée à la température à coeur finale prédéterminée, à partir de températures à coeur mesurées en fonction du temps, une valeur moyenne de l'heure calculée d'arrivée à la température à coeur finale prédéterminée, la pente de la variation de l'heure d'arrivée à la température à coeur finale prédéterminée, la pente de la variation de la température de l'air mesurée, la stabilité de ladite pente, et l'écart entre la température à coeur et la température de l'air à l'heure d'arrivée calculée, calculé à partir de l'écart entre la température à coeur mesurée et la température de l'air mesurée de l'enceinte en fonction du temps.

19. Dispositif selon la revendication 18,
**caractérisé en ce que** les moyens de traitement comportent en outre des moyens de comparaison desdites mesures de températures relevées, desdits calculs effectués à partir desdites températures relevées et de valeurs prédéfinies.

20. Cellule de refroidissement rapide d'un produit issu de cuisson en vue de sa conservation, composée principalement d'une enceinte isotherme, d'un dispositif de circulation de l'air intérieur, d'un équipement de production du froid avec son échangeur thermique placé à l'intérieur de l'enceinte isotherme et d'une ou plusieurs sonde(s) a piquer insérable(s) au coeur du produit,
**caractérisée en ce qu'**elle comporte des moyens propres à mettre en oeuvre le procédé selon l'une des revendications 1 à 16.

21. Produit informatique pouvant être chargé dans la mémoire d'un ordinateur, comprenant des parties de logiciel mettant en oeuvre le procédé selon l'une des revendications 1 à 16 lorsque le produit est conçu pour fonctionner sur un ordinateur.

## Claims

1. Process for controlling a cell for the rapid cooling of a cooked product for the purpose of preserving it, principally composed of an isothermal chamber, a device for circulating the internal air, cold-generating equipment with its heat exchanger, generally placed inside the isothermal chamber, and at least one piercing probe that can be inserted into the core of the product, **characterized in that** the temperature at the core of the product to be cooled and the temperature of the ambient air in the chamber are read periodically, and **in that**, from the said temperature measurements, a nominal value of the temperature of the ambient air inside the chamber is determined, irrespective of the type of product, its structure, the weight of product in the machine, the thickness of the product, the product wrapping or the volume of the machine, this nominal value of the temperature of the ambient air within the chamber serving to control the cold-generating equipment up to the end of the cooling cycle in order to reach a core temperature at the end of the cycle that is below a predetermined final core temperature, in a cycle time that is shorter than or equal to a predetermined maximum cycle time.

2. Process according to Claim 1,
**characterized in that** the nominal value of the temperature of the ambient air inside the chamber is as close to 0°C as possible.

3. Process according to either of Claims 1 and 2,
**characterized in that**, after each measurement of the air temperature and the core temperature, the said measured values are processed so as to determine:
- the difference between the measured core temperature and the measured air temperature in the chamber,
- the calculated (predicted) time of arrival at the predetermined final core temperature, from core temperatures measured as a function of time,
- a mean value of the calculated time of arrival at the predetermined final core temperature,
- the slope of the variation of the calculated time of arrival at the predetermined final core temperature, and
- the difference between the core temperature and the air temperature at the calculated maximum time of arrival, calculated from the difference between the measured core temperature and the measured air temperature of the chamber as a function of time.

4. Process according to Claim 3,
**characterized in that,** after each measurement of the air temperature and the core temperature, the said measured values are processed so as also to determine the slope of the variation of the measured temperature of the air in the chamber, and the stability of the said slope.

5. Process according to one of Claims 1 to 4,
**characterized in that,** before the start of the cooling cycle, a value of the core temperature of the product to be cooled at the start of the cycle and a value of the final core temperature of the said product, and also a maximum cycle time for moving from one of these temperatures to the other and thus the calculated maximum time of arrival of the core temperature at the predetermined final core temperature value, are predetermined.

6. Process according to Claim 5,
**characterized in that,** at each air temperature measurement, the said measured air temperature (Ta) is compared with a predefined reference value (Tar), preferably equal to 0°, until the measured air temperature (Ta) is below the reference value (Tar).

7. Process according to Claim 6,
**characterized in that**, when the measured air temperature (Ta) is below the reference air value (Tar), the calculated time of arrival at the predetermined final core temperature is compared with the calculated maximum time of arrival.

8. Process according to Claim 7,
**characterized in that,** if the calculated time of arrival at the predetermined final core temperature is very much shorter than the calculated maximum time of arrival, the nominal air temperature value is set to 0°C and the cycle is continued at this nominal value until the core temperature of the product is below the predetermined final core temperature.

9. Process according to Claim 7,
**characterized in that**, if the calculated time of arrival at the predetermined final core temperature is shorter than the calculated maximum time of arrival, the slope of the variation of the calculated time of arrival at the predetermined final core temperature is compared with a predefined threshold value.

10. Process according to Claim 9,
**characterized in that**, if the slope of the variation of the calculated time of arrival at the predetermined final core temperature is not greater than the predefined threshold value, the nominal air temperature value is set to 0°C and the cycle is continued at this nominal value until the temperature at the core of the product is below the predetermined final core temperature.

11. Process according to Claim 9,
**characterized in that**, if the slope of the variation of the calculated time of arrival at the predetermined final core temperature is greater than the predefined threshold value and if the measured air temperature is below a fixed predetermined value well below 0°C, the nominal air temperature value is set to the said fixed predetermined value and the nominal air temperature value is then set to 0°C when the measured core temperature reaches a fixed predetermined value.

12. Process according to Claim 9,
**characterized in that,** if the slope of the variation of the calculated time of arrival at the predetermined final core temperature is greater than the predefined threshold value, the calculated time of arrival at the predetermined final core temperature is then compared with the mean value of the calculated time of arrival at the predetermined final core temperature plus or minus a tolerance value for stabilization of the calculated time of arrival at the predetermined final core temperature, this tolerance value being defined in advance.

13. Process according to Claim 12,
**characterized in that**, after each measurement of the air temperature and of the core temperature, the said measured values may be processed so as also to determine the slope of the variation of the measured air temperature in the chamber, and the stability of the said slope, and **in that**, once the stability of the slope of the variation of the calculated time of arrival at the predetermined final core temperature has been found, the slope of variation of the measured air temperature may be set to decrease regularly.

14. Process according to either of Claims 12 and 13,
**characterized in that**, when the predetermined final core temperature has been reached, the air temperature in the chamber is determined as being the predetermined final core temperature minus the predicted difference between the core temperature and the air temperature at the calculated maximum time of arrival, this air temperature in the chamber when the predetermined final core temperature has been reached is compared with the air temperature measured in the chamber, and when the said air temperature when the predetermined final core temperature has been reached is above or equal to the air temperature measured in the chamber, it constitutes the nominal air temperature value serving as the basis for controlling the cooling means for the rest of the cooling cycle, until the measured core temperature is below the predetermined final core temperature.

15. Process according to Claim 14,
**characterized in that**, if the nominal air temperature value serving as the basis for controlling the cooling means for the rest of the cooling cycle is calculated as being greater than 0°C, the said nominal value is considered as being equal to 0°C.

16. Process according to one of Claims 5 to 15, **characterized in that**, at the start of then cycle, the maximum cooling time is readjusted as a function of the actual temperature of the product during loading into the cell, the predefined maximum cycle time being initialized to zero at the time of the first temperature reading, and the measured core temperature is then compared with the predefined core temperature at the start of the cycle.

17. Device for controlling a cell for the rapid cooling of a cooked product for the purpose of preserving it, principally composed of an isothermal chamber, a device for circulating the internal air, cold-generating equipment with its heat exchanger placed inside the isothermal chamber, and one or more piercing probes that can be inserted into the core of the product, **characterized in that** it comprises means for periodic measurement of the core temperature of the product and the air temperature in the chamber, means for memorizing the said temperature measurements and means for processing the said temperature measurements enabling a nominal air temperature value to be determined, this nominal air temperature value serving for automatic control of the cold-generating equipment up to the end of the cooling cycle in order to reach a core temperature at the end of the cycle that is below a predetermined final core temperature, in a cycle time that is shorter than or equal to a predetermined maximum cycle time.

18. Device according to Claim 17,
**characterized in that** the means for processing the recorded temperatures comprise calculation means for determining, from the recorded measurements, the difference between the measured core temperature and the measured air temperature of the chamber, the calculated (predicted) time of arrival at the predetermined final core temperature, from core temperatures measured as a function of time, a mean value of the calculated time of arrival at the predetermined final core temperature, the slope of the variation of the time of arrival at the predetermined final core temperature, the slope of the variation of the measured air temperature, the stability of the said slope, and the difference between the core temperature and the air temperature at the calculated time of arrival, calculated from the difference between the measured core temperature and the measured air temperature of the chamber as a function of time.

19. Device according to Claim 18,
**characterized in that** the processing means also comprise means for comparing the said recorded temperature measurements, the said calculations performed from the said recorded temperatures and predefined values.

20. Cell for the rapid cooling of a cooked product for the purpose of preserving it, principally composed of an isothermal chamber, a device for circulating the internal air, cold-generating equipment with its heat exchanger placed inside the isothermal chamber, and one or more piercing probes that can be inserted into the core of the product,
**characterized in that** it comprises means capable of performing the process according to one of Claims 1 to 16.

21. Software product that can be loaded into the memory of a computer, comprising program parts that perform the process according to one of Claims 1 to 16 if the product is designed to run on a computer.

## Patentansprüche

1. Steuerungsverfahren für eine Schnellkühlzelle eines Produktes, das gerade gekocht wurde, zu dessen Konservierung, die sich hauptsächlich zusammensetzt aus einer isothermischen Anlage, einer Umwälzvorrichtung für Innenluft, einer Kälteproduktionsanlage mit dazugehörigem Wärmetauscher, der sich im Allgemeinen in der isothermischen Anlage befindet, und mindestens einer Sonde, die in die Mitte des Produkts einführbar ist, **dadurch gekennzeichnet, dass** man die Kerntemperatur des zu kühlenden Produkts und die Umgebungstemperatur in der Anlage periodisch aufzeichnet und dass man ausgehend von diesen Temperaturmessungen einen Einstellwert der Umgebungstemperatur in der Anlage ohne Rücksicht auf den Typ des Produkts, seine Struktur, die Produktmasse im Gerät, die Dichte des Produkts, die Verpackung des Produkts sowie das Fassungsvermögen des Geräts ermittelt, wobei dieser Einstellwert der Umgebungstemperatur in der Anlage dazu dient, die Kälteproduktionsanlage bis zum Ende des Kühlungszyklus zu steuern, um am Ende des Zyklus eine Kerntemperatur zu erreichen, die geringer ist als eine vorbestimmte Endkerntemperatur gemäß einer Zyklusdauer, die geringer oder gleich einer vorbestimmten maximalen Zyklusdauer ist.

2. Verfahren nach Anspruch 1, **dadurch gekennzeichnet, dass** der Einstellwert der Umgebungstemperatur in der Anlage so nah wie möglich bei 0° liegt.

3. Verfahren nach Anspruch 1 und 2, **dadurch gekennzeichnet, dass** man, nach jeder Messung der Lufttemperatur und der Kerntemperatur, die Messwerte dergestalt verarbeitet, um zu ermitteln:
- die Abweichung zwischen der gemessenen Kerntemperatur und der in der Anlage gemessenen Lufttemperatur;
- der berechnete (vorausgesagte) Zeitpunkt des Erreichens der vorbestimmten Endkerntemperatur, ausgehend von Kerntemperaturen, die zeitabhängig gemessen wurden;
- ein Mittelwert des berechneten Zeitpunkts des Erreichens der vorbestimmten Endkerntemperatur;
- das Schwankungsgefälle des berechneten Zeitpunkts des Erreichens der vorbestimmten Endkerntemperatur; und
- die Abweichung zwischen der Kerntemperatur und der Lufttemperatur zum berechneten Maximalzeitpunkt des Erreichens, wobei die Abweichung ausgehend von der Differenz zwischen der gemessenen Kerntemperatur und der in der Anlage gemessenen Lufttemperatur zeitabhängig berechnet wird.

4. Verfahren nach Anspruch 3, **dadurch gekennzeichnet, dass** man nach jeder Messung der Lufttemperatur und der Kerntemperatur die genannten Messwerte dergestalt verarbeitet, dass auch das Schwankungsgefälle der in der Anlage gemessenen Lufttemperatur und die Stabilität des Gefälles ermittelt werden.

5. Verfahren nach einem der Ansprüche 1 bis 4, **dadurch gekennzeichnet, dass** man vor Beginn des Kühlzyklus einen Wert der Zyklusbeginn-Anfangskerntemperatur des zu kühlenden Produkts und einen Wert der Endkerntemperatur des genannten Produkts sowie eine Maximaldauer des Zyklus ermittelt, um von der einen zur anderen der Temperaturen zu gelangen ebenso wie zum berechneten Maximalzeitpunkt des Erreichens der Kerntemperatur zum vorbestimmten Endwert der Kerntemperatur.

6. Verfahren nach Anspruch 5, **dadurch gekennzeichnet, dass** bei jeder Lufttemperaturmessung die gemessene Lufttemperatur (Ta) mit einem vorher festgelegten Referenzwert (Tar) verglichen wird, vorzugsweise gleich 0°, bis die gemessene Lufttemperatur (Ta) geringer als der Referenzwert ist.

7. Verfahren nach Anspruch 6, **dadurch gekennzeichnet, dass** man, wenn die gemessene Lufttemperatur (Ta) einmal niedriger als der Referenzwert (Tar) der Luft ist, den berechneten Maximalzeitpunkt des Erreichens der vorbestimmten Endkerntemperatur mit dem berechneten Maximalzeitpunkt des Erreichens vergleicht.

8. Verfahren nach Anspruch 7, **dadurch gekennzeichnet, dass** man, wenn der berechnete Zeitpunkt des Erreichens der vorbestimmten Endkerntemperatur bedeutend niedriger als der berechnete Maximalzeitpunkt des Erreichens ist, den Einstellwert der Lufttemperatur auf 0° festsetzt und man den Zyklus mit diesem Einstellwert fortführt, bis die Kerntemperatur des Produkts niedriger als die vorbestimmte Endkerntemperatur ist.

9. Verfahren nach Anspruch 7,**dadurch gekennzeichnet, dass** man, sobald der berechnete Zeitpunkt des Erreichens der vorbestimmten Endkerntemperatur unterhalb des berechneten Maximalzeitpunkts des Erreichens liegt, das Schwankungsgefälle des berechneten Zeitpunkts des Erreichens der vorbestimmten Endkerntemperatur mit einem vorher festgesetzten Grenzwert vergleicht.

10. Verfahren nach Anspruch 9, **dadurch gekennzeichnet, dass** man, wenn das Schwankungsgefälle des berechneten Zeitpunkts des Erreichens der vorbestimmten Endkerntemperatur nicht oberhalb des vorher festgesetzten Grenzwerts liegt, den Einstellwert der Lufttemperatur auf 0° festsetzt und man den Zyklus mit diesem Einstellwert weiterführt, bis die Kerntemperatur des Produkts niedriger als die vorbestimmte Endkerntemperatur ist.

11. Verfahren nach Anspruch 9, **dadurch gekennzeichnet, dass** man, wenn das Schwankungsgefälle des berechneten Zeitpunkts des Erreichens der vorbestimmten Endkerntemperatur oberhalb des vorher festgesetzten Grenzwerts liegt und die gemessene Lufttemperatur niedriger als ein bedeutend unter 0° vorgegebener Fixwert ist , den Einstellwert der Lufttemperatur auf den genannten vorher festgesetzten Fixwert festsetzt und man anschließend den Einstellwert der Lufttemperatur auf 0° festsetzt, wenn die gemessene Kerntemperatur einen vorher festgesetzten Fixwert erreicht.

12. Verfahren nach Anspruch 9, **dadurch gekennzeichnet, dass** man, wenn das Schwankungsgefälle des berechneten Zeitpunkts des Erreichens der vorher bestimmten Endkerntemperatur höher als der vorher festgesetzte Grenzwert ist, den berechneten Zeitpunkt des Erreichens der vorbestimmten Endkerntemperatur mit dem Mittelwert des berechneten Zeitpunkts des Erreichens der vorbestimmten Endkerntemperatur vergleicht, plus oder minus eines Toleranzwertes für die Stabilisierung des berechneten Zeitpunkts des Erreichens der vorbestimmten Endkerntemperatur, wobei dieser Toleranzwert vorher festgesetzt wird.

13. Verfahren nach Anspruch 12, **dadurch gekennzeichnet, dass** man, nach jeder Messung der Lufttemperatur und der Kerntemperatur, die Messwerte verarbeitet, dass auch das Schwankungsgefälle der Temperatur der in der Anlage gemessenen Luft und die Stabilität des genannten Gefälles ermittelt werden, und dass man, wenn die Stabilität des Schwankungsgefälles des berechneten Zeitpunkts des Erreichens der vorbestimmten Endkerntemperatur einmal festgestellt wurde, ermitteln kann, dass das Schwankungsgefälle der gemessenen Lufttemperatur gleichmäßig abnimmt.

14. Verfahren nach einem der Ansprüche 12 oder 13, **dadurch gekennzeichnet, dass** man die Lufttemperatur in der Anlage ermittelt, wenn man die vorbestimmte Endkerntemperatur erreicht, als die vorbestimmte Endkerntemperatur weniger der vorausgesagten Abweichung zwischen der Kerntemperatur und der Lufttemperatur des berechneten Maximalzeitpunkts des Erreichens geringer ist, man vergleicht diese Lufttemperatur in der Anlage mit der in der Anlage gemessenen Lufttemperatur, wenn die vorher bestimmte Endkerntemperatur erreicht wird, und wenn die Lufttemperatur bei Erreichen der vorbestimmten Endkerntemperatur so hoch wie die in der Anlage gemessene Lufttemperatur oder höher als diese ist, stellt sie den Einstellwert der Lufttemperatur dar, der als Basis für die Steuerung des Kühlungsmittels für die Fortsetzung des Kühlzyklus dient, bis eine gemessene Kerntemperatur geringer ist als die vorbestimmte Endkemtemperatur.

15. Verfahren nach Anspruch 14, **dadurch gekennzeichnet, dass** man, wenn der Einstellwert der Lufttemperatur, der als Basis für die Steuerung des Kühlungsmittels für die Fortsetzung des Kühlungszyklus dient höher als 0° berechnet wird, den Einstellwert als gleich 0° betrachtet..

16. Verfahren nach einem der Ansprüche 5 bis 15, **dadurch gekennzeichnet, dass** man zu Beginn des Zyklus die maximale Kühldauer in Abhängigkeit von der Realtemperatur des Produkts beim Laden in die Zelle anpasst, bei der ersten Temperaturaufzeichnung die Maximaldauer des vorbestimmten Zyklus auf Null voreinstellt, und man die gemessene Kerntemperatur mit der Anfangskerntemperatur des vorbestimmten Zyklus vergleicht.

17. Steuerungsvorrichtung für eine Schnellkühlzelle eines Produktes, das gerade gekocht wurde, zu dessen Konservierung, umfassend im Wesentlichen eine isothermische Anlage, eine Umwälzvorrichtung für die Innenluft, eine Produktionsanlage für Kälte mit dazugehörigem Wärmetauscher, der sich in der isothermischen Anlage befindet, und einer oder mehreren Sonde(n), die in die Mitte des Produkts einsteckbar ist oder sind, **dadurch gekennzeichnet, dass** sie Mittel für die periodische Messung der Kerntemperatur des Produkts und der Lufttemperatur in der Anlage, Mittel für die Speicherung der genannten Temperaturmessungen, Mittel für die Verarbeitung der genannten Temperaturmessungen enthält, die es erlauben, einen Einstellwert der Lufttemperatur zu ermitteln, wobei dieser Einstellwert der Lufttemperatur dazu dient, die Kälteproduktionsanlage bis zum Ende des Kühlzyklus automatisch zu steuern, um am Ende des Zyklus eine Kerntemperatur zu erhalten, die am Ende des Zyklus geringer ist als eine vorbestimmte Endkerntemperatur nach einer Zyklusdauer, die niedriger oder gleich einer vorbestimmten maximalen Zyklusdauer ist.

18. Vorrichtung nach Anspruch 17, **dadurch gekennzeichnet, dass** die Mittel für die Verarbeitung der ermittelten Temperaturen Berechnungsmittel enthalten, die es ausgehend von den aufgezeichneten Messungen erlauben, die Differenz zwischen der gemessenen Kerntemperatur und der in der Anlage gemessenen Lufttemperatur, den berechneten (vorausgesagten) Zeitpunkt des Erreichens der vorbestimmten Endkerntemperatur, ausgehend von Kerntemperaturen, die zeitabhängig gemessen wurden, einen Mittelwert des berechneten Zeitpunkts des Erreichens der vorbestimmten Endkerntemperatur, das Schwankungsgefälle des berechneten Zeitpunkts des Erreichens der vorbestimmten Endkerntemperatur, das Schwankungsgefälle der gemessenen Lufttemperatur, die Stabilität des genannten Schwankungsgefälles, und die Abweichung zwischen der Kerntemperatur und der Lufttemperatur zum berechneten Zeitpunkt des Erreichens, berechnet ausgehend von der Abweichung zwischen der gemessenen Kerntemperatur und der in der Anlage gemessenen Lufttemperatur als Funktion der Zeit, zu ermitteln.

19. Vorrichtung nach Anspruch 18, **dadurch gekennzeichnet, dass** die Mittel für die Verarbeitung außerdem Mittel zum Vergleichen der genannten Messungen der aufgezeichneten Temperaturen, der genannten Berechnungen, die auf der Grundlage der aufgezeichneten Temperaturen und der vorher festgesetzten Werte durchgeführt wurden, enthalten.

20. Schnellkühlzelle eines Produktes, das gerade gekocht wurde, zu dessen Konservierung, umfassend im Wesentlichen eine isothermische Anlage, eine Umwälzvorrichtung für die Innenluft, eine Produktionsanlage für die Kälte mit dazugehörigem Wärmetauscher, der sich in der isothermischen Anlage befindet, und einen oder mehrere Sonde(n), die in die Mitte des Produkts einsteckbar ist oder sind, **dadurch gekennzeichnet, dass** sie außerdem Mittel enthält, die geeignet sind, das Verfahren nach einem der Ansprüche 1 bis 16 durchzuführen.

21. Informatikprodukt, das in den Speicher eines Computers ladbar ist, umfassend Softwareteile, die das Verfahren nach einem der Ansprüche 1 bis 16 durchführen, wenn das Produkt konzipiert ist, um auf einem Computer ausgeführt zu werden.
